# FASCICULE DE BREVET EUROPEEN

(11) **EP 0 152 365 B1**
(45) Date de publication et mention de la délivrance du brevet: **30.08.1989**
(21) Numéro de dépôt: 85450003.0
(22) Date de dépôt: 28.01.1985
(51) Int. Cl.: B65D 5/48

(54) **Casier de séparation pour boîte d'emballage et machine pour sa mise en forme**
Unterteilungseinsatz für Verpackungsbehälter und Maschine zum Formen
Partition insert for packaging container and machine for its forming

(30) Priorité: 03.02.1984 FR 8401794
(43) Date de publication de la demande: 21.08.1985
(73) Titulaire: SOCIETE COOPERATIVE OUVRIERE DE PRODUCTION ANONYME A CAPITAL ET PERSONNEL VARIABLES dite SCOPIC, F-16340 Isle d'Espagnac (FR)
(72) Inventeur: Lapoule, Patrick, F-33700 Merignac (FR); Roger, Jean-Claude, F-16600 Ruelle (FR)
(74) Mandataire: Thébault, Jean-Louis

(56) Documents cités:
- US-A- 3 889 580
- US-A- 4 157 156
- US-A- 4 249 691
- US-A- 4 292 034
- US-A- 4 303 405

## Description

La présente invention a trait à une nouvelle structure de casier de séparation pour boîte d'emballage ainsi qu'à une machine pour la mise en forme automatique de ce casier et son insertion dans la boîte réceptrice.

Dans le conditionnement dans des boîtes paral- lélépipèdiques de plusieurs objets disposés côte à côte il est nécessaire de prévoir dans les boîtes une sorte de grille appelée casier définissant à l'intérieur de la boîte des alvéoles de réception des objets ainsi séparés les uns des autres, calés et protégés. Ces casiers sont habituellement réalisés en carton à cannelures double-face et les techniques actuelles de réalisation présentent un certain nombre d'inconvénients.

Pour certain types de casiers la découpe réalisée dans un flan de carton ne permet pas une utilisation rationnelle et optimale et entraîne un pourcentage de chutes qui grève le coût de revient. Pour d'autres types de casier on doit réaliser plusieurs morceaux qu'il faut assembler par enchevêtrement ou collage.

Ces manipulations entraînent un surcroît de prix lorsqu'elles sont mécanisées, et une gestion difficile des stocks.

Les assemblages manuels ou mécanisés ne sont pas fonctionnels et nécessitent soit beaucoup de temps (manuel), soit beaucoup trop d'espace et d'investissements (mécanisé). Par le document US-A-4157156 on connaît un casier de séparation à six compartiments réalisé à partir d'un même flan de carton découpé, rainé et mis en forme préalablement à son insertion dans une boîte d'emballage.

Par ailleurs, on connaît par le document US-A-4303405 une machine de mise en forme et en place d'un cartonnage dans une caisse comportant un système de prise un à un des cartons à plat et de transfert à l'horizontale jusqu'au poste de mise en forme.

Le but de l'invention est, d'une part, de perfectionner le casier selon US-A-4157156 en l'adaptant à un conditionnement par groupes de douze et en le rendant apte à être mis en forme et en place automatiquement à l'intérieur d'une boîte d'emballage de manière fiable et avec une protection optimale des objets, en particulier des bouteilles ou flacons de verre, susceptibles d'être insérés dans le casier.

L'invention a également pour but, d'autre part, de proposer une machine spécifiquement conçue pour assurer automatiquement et à haute cadence la saisie des casiers objets de l'invention, à plat, leur mise en forme et leur insertion dans lesdites boîtes d'emballage.

A cet effet, l'invention a pour objet un casier de séparation pour boîte d'emballage parallélépipèdique, réalisé à partir d'un même flan de carton découpé, rainé et mis en forme en vue de former une pluralité de cases individuelles juxtaposées, constitué de panneaux rectangulaires ou carrés, solidaires les uns des autres, séparés par des lignes de coupe et/ou de rainage orthogonales ou parallèles déterminant lors de la mise en forme du casier une cloison séparatrice verticale centrale double obtenue par repliage l'un contre l'autre de deux panneaux centraux, deux cloisons latérales doubles dans le plan et de part et d'autre de ladite cloison centrale, obtenues également par repliage l'un contre l'autre de deux panneaux adjacents et des cloisons orthogonales aux cloisons susdites et formées par des panneaux simples, lesdites cloisons simples étant solidaires desdites cloisons doubles suivant des lignes de pliage verticales sensiblement confondues avec les axes verticaux de croisement des cloisons du casier, cependant qu'elles sont reliées à la cloison double centrale par l'intermédiaire de panneaux de liaison perpendiculaires à la fois auxdites cloisons doubles et auxdites cloisons simples et susceptibles de venir en contact avec le fond de la boîte réceptrice, ledit casier, destiné au conditionnement d'objets par groupes de douze, étant caractérisé en ce que lesdites cloisons simples sont prolongées par des panneaux simples complémentaires et lesdits panneaux de liaison sont prolongés par trois panneaux simples situés dans le même plan et relevés à 90° de manière à être parallèles auxdites cloisons doubles centrales, lesdits panneaux simples centraux ayant même largeur que lesdits panneaux de liaison.

L'invention a également pour objet une machine pour la mise en forme et en place automatique d'un tel casier, comportant côte à côte un poste de saisie une à une de découpes empilées à plat et un poste de mise en forme des casiers et d'insertion dans une boîte réceptrice, caractérisée en ce que ledit poste de saisie comporte un chariot mobile entre une position de surplomb de la pile de découpes et une position de surplomb du poste de mise en forme, cependant que ledit poste de mise en forme et d'insertion comporte un conformateur au travers duquel est contrainte de passer chaque découpe pour terminer sa course dans ladite boîte réceptrice positionnée en dessous dudit conformateur, ledit dispositif de saisie comportant un premier jeu de ventouses fixes et un second jeu de ventouses mobiles verticalement et assurant l'introduction de la découpe dans le conformateur, le mouvement relatif entre lesdites ventouses initiant la formation de la cloison double centrale desdits casiers.

D'autres avantages des casiers selon l'invention et de ladite machine ressortiront de la description qui va suivre de modes de réalisation desdits casiers et de la machine, description donnée à titre d'exemple uniquement et en regard des dessins annexés sur lesquels :
Figure 1 représente une découpe à plat d'un casier à douze compartiments conforme à l'invention ;
Figure 2 est une vue en perspective d'un casier presque mis en forme à partir de la découpe de la figure 1 ;
Figure 3 est une vue de dessus du casier de la figure 2 complètement mis en forme ;
Figure 4 est une vue en élévation frontale d'une machine conforme à l'invention destinée à la mise en forme automatique des casiers selon la figure 1 ;
Figure 5 est une vue de dessus de la machine de la figure 4 ;
Figure 6 est une vue en perspective du conformateur assurant la mise en forme des casiers ;
Figures 7a à 7c illustrent trois phases du processus de saisie des découpes de casiers ;
Figures 8a à 8j illustrent différentes phases du processus de passage d'une découpe dans le conformateur jusqu'à son insertion dans la boîte réceptrice, et
Figure 9 illustre une variante de réalisation du casier des figures 1 à 3.

Sur la figure 1 on a représenté une découpe de casier conforme à l'invention et destiné au conditionnement d'objets groupés par douze.

La découpe, réalisée par exemple dans un flan de carton ondulé double face, comporte deux panneaux centraux carrés 1 et 2, flanqués de deux panneaux carrés externes 3 et 4, des lignes de rainage 5 individualisant lesdits panneaux 1 à 4.

Les autres côtés des panneaux 1 et 2 sont libres grâce à des découpes 6 séparant lesdits panneaux 1 et 2 de deux paires de panneaux rectangulaires adjacents respectivement 7, 8, et 9, 10. Les panneaux adjacents 7, 8, d'une part, et 9, 10, d'autre part, sont séparés par une double ligne de rainage 11 destinée à faciliter ie rabattement par pliage du panneau 7 sur le panneau 8 et de 9 sur 10 comme on le verra plus loin.

Les panneaux carrés externes 3 et 4 sont solidaires chacun de deux panneaux rectangulaires respectivement 12, 13 et 14, 15 également solidaires des panneaux adjacents respectifs 7, 9, 8 et 10. Des lignes de rainage 16 individualisent les différents panneaux.

La ligne de rainage 16 entre les panneaux 7, 12, et 10, 15 ne s'étend pas jusqu'au bord extérieur de la découpe mais est interrompue et prolongée par une entaille 17 délimitant une patte 18 solidaire du panneau 7 ou 10 et empiétant dans la surface du panneau adjacent 12 ou 15.

Chaque panneau 3, 4 est prolongé sur son bord libre par un panneau 19 subdivisé en trois parties 19a, 19b, 19c séparées par des encoches 20 reliées par une ligne de coupe 21 au bord extérieur du panneau 19. L'axe des encoches 20 se trouve dans le prolongement des découpes 6.

Les panneaux 14 et 15 sont prolongés par deux panneaux 22 empiétant partiellement sur la surface des parties en regard 19a et 19c par une découpe arrondie 23. En outre, une encoche 24 est ménagée à la frontière entre les panneaux 14, 22 et 15, 22 et au droit du bord extérieur de la découpe du casier.

Les panneaux 12 et 13 sont prolongés de la même manière.

La mise en volume ou forme du casier se fait par simple pliage le long des diverses lignes de rainage représentées en tiretés sur la figure 1.

Cette mise en forme est illustrée par la figure 2. Son principe consiste à relever les deux panneaux carrés centraux 1 et 2 vers le centre du casier jusqu'à les appliquer l'un contre l'autre en sorte de former une cloison centrale double s'étendant depuis le fond du casier sur une certaine hauteur. En même temps les panneaux 7, 8 et 9, 10 sont également rapprochés et rabattus l'un contre l'autre vers l'extérieur du casier afin de constituer deux doubles cloisons (7, 8 et 9, 10) situées dans le même plan et de part et d'autre de ladite double cloison centrale 1, 2 (figure 3), les panneaux 7, 8, 12, 14 et 9, 10, 13, 15 étant relevés à 90° par rapport aux panneaux carrés externes 3 et 4 qui demeurent dans le même plan, se rapprochent jusqu'à devenir adjacents et viendront en contact avec le fond de la boîte réceptrice.

La dernière phase de mise en forme consiste à relever autour de la ligne de pliage 25 les panneaux 19 à 90° pour les amener parallèlement aux doubles cloisons 7, 8 et 9, 10.

A cet effet, les encoches 20 permettent l'insertion facile de l'extrémité arrondie 22a des panneaux 22 et, en fin de course, les bords jointifs des découpes 21 viennent s'encliqueter dans les encoches 24 ce qui verrouille les panneaux 19 en position verticale.

En considérant la figure 3 les lignes de rainage 16 à la frontière entre les panneaux 7, 8, 9, 10, 12, 13, 14 et 15 se retrouvent sensiblement aux deux croisements des cloisons séparatrices du casier.

Les pattes 18 se trouvent ainsi pratiquement au-dessus et dans le prolongement de la double cloison inférieure 1, 2 et complètent la séparation et la protection des objets de part et d'autre de ladite double cloison 1, 2.

Il est à noter que les deux alvéoles centrales du casier ont contrairement aux autres un fond (3, 4). L'existence de ces fonds permet de bien caler verticalement les objets en compensant la dépression centrale que comportent les boîtes traditionnelles telles les caisses dites américaines, du fait que les petits côtés rabattus intérieurement ne sont pas jointifs.

Une telle découpe est réalisée dans un même flan de carton avec le minimum de chutes de matière première et est d'un seul tenant, les divers panneaux étant tous solidaires les uns des autres.

On va maintenant décrire en référence aux figures 4 et 5 une machine spécifiquement conçue pour la mise en forme des casiers selon l'invention.

Cette machine est constituée d'un bâti 26 sur lequel sont disposés côte à côte un poste 27 de saisie des découpes de casier et un poste 28 de mise en forme des casiers et insertion dans une boîte réceptrice.

Le poste 27 comprend un plateau horizontal 29 élévateur supportant une pile 30 de découpes de casier superposées à plat et un dispositif 31 de saisie et transport une à une de chaque découpe, mobile horizontalement entre une position (figure 4) pour laquelle il surplombe ladite pile 30, et une position pour laquelle il surplombe le poste 28.

Le plateau 29 est déplacé et guidé à l'aide de moyens conventionnels qu'il est inutile de décrire en détail. De même le dispositif 31 est porté par un chariot 32 monté mobile à l'aide de moyens également conventionnels le long de coulisses 33. Sur ces dernières peut également se déplacer un second chariot 34 portant un vérin vertical 35 dont l'extrémité de la tige porte une plaque 36 de poussage destinée à achever la mise en forme du casier dans un conformateur 37 puis son insertion dans une boîte d'emballage 38 parallélépipèdique préalablement ouverte et disposée à l'aplomb en dessous dudit conformateur 37.

La boîte 38 se déplace sur un convoyeur schématisé en 39 et traversant la machine, chaque boîte ouverte amenée par le convoyeur sous le conformateur 37 étant guidée latéralement par des glissières schématisées en 40.

Le positionnement correct de la boîte 38 sous le conformateur 37 est détecté par exemple par des cellules photoélectriques 41 (figure 5) et la boîte 38 est momentanément bloquée sur le convoyeur 39 par une butée 42 escamotable commandée par un vérin 43 le temps (très bref) de l'insertion du casier dans la boîte.

La figure 6 représente en perspective et de manière plus détaillée le conformateur 37.

Celui-ci consiste essentiellement en un certain nombre de chemins de guidage, cames ou déflecteurs, montés fixes et chargés d'effectuer les différents pliages par passage des découpes au travers du conformateur 37 conformément. au processus illustré par les figures 8a à 8j.

Le conformateur 37 est constitué d'un cadre rectangulaire 44 portant des plans inclinés 45 destinés au relevage des compartiments 19a, 19b, 19c des panneaux 19 (figures 8e à 8h), des cames latérales 46 pour le relevage des panneaux 12 à 15 (figures 8c, 8d), des guides latéraux 47 pour le rabattement l'un contre l'autre des panneaux 7, 8 d'une part, et 9, 10 d'autre part (figure 8i), ainsi que des doigts escamotables 48 de retenus provisoire de la découpe engagée dans le conformateur lors de l'ébauche (figure 8e) de la formation de la cloison double centrale 1, 2.

La première phase du cycle de fonctionnement de la machine représentée sur les figures 7 et 8 est la saisie d'une découpe de casier 49 sur le dessus de la pile 30 à l'aide du dispositif 31.

Les figures 7a à 7c représentent le dispositif 31 de la figure 4 en vue de gauche.

Ce dispositif comprend une première paire de ventouses de saisie 50 montées fixes sur une plaque 51 formant partie intégrante du chariot 32, et une seconde paire de ventouses de saisie 52 montées mobiles verticalement à l'extrémité de bras 53 montés en balanciers oscillant autour d'axes 54 portés par une traverse horizontale 55 située, lors de la saisie d'une découpe 49, sensiblement à l'aplomb des panneaux carrés 1 à 4 de la découpe, chacune des quatre ventouses 50, 52 aspirant l'un desdits quatre carrés. Les bras 53 ont une largeur (figure 8d) légèrement inférieure au côté des carrés 1 à 4.

La traverse 55 est en outre mobile verticalement à l'aide d'un vérin 56 (figure 4) fixé sur le chariot 32.

Enfin, l'alignement des ventouses 50, 52 est flanqué de deux doigts verticaux 57 mobiles verticalement simultanément avec la traverse 55, également portés par le chariot 32, et dont l'extrémité est biseautée, ces doigts étant destinés à initier le pliage correct des panneaux 7, 8 et 9, 10 en les obligeant à s'écarter vers l'extérieur (figures 8b à 8e).

La découpe 49 du dessus de la pile 30 (qui monte progressivement au fur et à mesure) est saisie par les ventouses 52, la traverse 55 demeurant immobile (figure 7b). La découpe 49 est soulevée et amenée au contact des ventouses 50 (figure 7c).

Le dispositif 31 est alors amené à l'aplomb du conformateur 37 (figure 8a). L'ébauche de la formation de la cloison double centrale 1, 2 (figure 8b) est réalisée par la descente progressive de la traverse 55 et donc des bras 53 et ventouses 52. Cette descente entame le processus de traversée du conformateur 37 par la découpe 49, traversée au cours de laquelle seront relevés les panneaux 12 à 15, 19 et 22 et formées les doubles cloisons 1, 2 ; 7, 8 et 9, 10 à l'aide des cames ou guides 45, 46 et 47 comme illustré par les figures 8c à 8i.

Au cours de l'enfoncement de la découpe les bras 53 sont progressivement (figure 8e) poussés vers l'intérieur par les rampes 45 en sorte qu'à un moment donné la traverse 55 cesse de descendre et remonte (figure 8f) pour laisser la place à la plaque de poussage 36 laquelle achève la mise en volume du casier (figure 8i) en prenant appui sur l'extrémité supérieure de la partie centrale du casier, puis l'insertion (figure 8j) du casier complètement conformé dans la boîte réceptrice 38 positionnée à l'aplomb du conformateur 37. Dès le retrait de la plaque 36, la boîte munie de son casier est libérée par le vérin 43 (figure 5) et évacuée par le convoyeur 39 cependant qu'une nouvelle boîte à garnir est amenée sous le conformateur.

Pendant l'actionnement du pousseur 36 le dispositif 31 va chercher une nouvelle découpe et le cycle se répète automatiquement.

La machine est adaptée à traiter des découpes 49 de différentes dimensions et de différentes conformations en réglant les dispositifs de calage et guidage de la pile 30, des boîtes 38 à garnir, les écartements et dimensions des organes actifs 50, 52, 53, 57 du dispositif de saisie 31 ainsi que l'agencement des organes actifs du conformateur 37, ceci pouvant s'effectuer très facilement tout simplement en remplaçant le conformateur par un autre adapté au nouveau type de casier à mettre en forme. Cette machine permet de former et mettre en place les casiers à une cadence pouvant atteindre par exemple 750 à 1 000/h, en poste simple, qui n'a aucune mesure avec les cadences manuelles courantes ni même celles des machines actuellement connues.

Enfin, l'invention n'est évidemment pas limitée aux modes de réalisation représentés et décrits ci-dessus mais en couvre au contraire toutes les variantes notamment en ce qui concerne la technologie de réalisation des moyens assurant le transfert des découpes et leur mise en volume, en particulier le conformateur.

De même, les casiers peuvent subir des modifications ou aménagements sans sortir pour autant du cadre de l'invention. La figure 9 illustre de tels aménagements. Cette figure représente en élévation un casier conforme à la figure 2 et dans lequel les découpes réalisées en 6 sont suffisamment larges pour qu'après mise en volume du casier le bord inférieur 58 des panneaux 9, 10 (et 7, 8) soit en retrait par rapport à la face inférieure des panneaux centraux 3, 4. Ceci présente plusieurs avantages. Un tel casier peut avoir en effet son fond (panneaux 3 et 4) intégré dans une fenêtre rectangulaire telle que celle représentée en 59 dans une plaque 60 constituant le fond de la boîte réceptrice ou rapportée dans cette dernière. La fenêtre 59 a des dimensions correspondant à celles des panneaux 3 + 4 qui viennent s'encastrer en elle en sorte que la plaque 60 est de niveau avec lesdits panneaux 3, 4, la plaque 60 ne pouvant remonter le long du casier puisque bloquée par les bords 58 des doubles cloisons 9, 10 ; 7, 8.

Le casier avec sa plaque 60 encastrée, tel que représenté sur la figure 9, peut être utilisé tel quel pour le conditionnement, le maintien en place du casier, de la plaque et des objets dans leurs alvéoles, étant assuré par recouvrement partiel de l'ensemble par un film rétractable ou par bande- rollage. Il est à noter que la plaque 60 en place maintient le casier à l'état plié ce qui facilite la manutention au cours du conditionnement.

Enfin, on peut prévoir sur les panneaux 19 des prolongements 61 conformés en poignées de préhension du casier lorsqu'il est utilisé seul en association avec la plaque 60.

## Revendications

1. Casier de séparation pour boîte d'emballage parallélépipèdique, réalisé à partir d'un même flan de carton découpé, rainé et mis en forme en vue de former une pluralité de cases individuelles juxtaposées, constitué de panneaux (1 à 4 ; 7 à 15) rectangulaires ou carrés, solidaires les uns des autres, séparés par des lignes de coupe et/ou de rainage (5, 11, 16) orthogonales ou parallèles déterminant lors de la mise en forme du casier une cloison séparatrice verticale centrale double (1, 2) obtenue par repliage l'un contre l'autre de deux panneaux centraux, deux cloisons latérales doubles (7, 8 ; 9, 10) dans le plan et de part et d'autre de ladite cloison centrale, obtenues également par repliage l'un contre l'autre de deux panneaux adjacents et des cloisons (12 à 15) orthogonales aux cloisons susdites et formées par des panneaux simples, lesdites cloisons simples (12 à 15) étant solidaires desdites cloisons latérales doubles (7, 8 ; 9, 10) suivant des lignes de pliage verticales (16) sensiblement confondues avec les axes verticaux de croisement des cloisons du casier, cependant qu'elles sont reliées à la cloison double centrale (1, 2) par l'intermédiaire de panneaux de liaison (3, 4) perpendiculaires à la fois auxdites cloisons doubles et auxdites cloisons simples et susceptibles de venir en contact avec le fond de la boîte réceptrice, ledit casier, destiné au conditionnement d'objets par groupes de douze, étant caractérisé en ce que lesdites cloisons simples sont prolongées par des panneaux simples complémentaires (22) et lesdits panneaux de liaison (3, 4) sont prolongés par trois panneaux simples (19a, 19b, 19c) situés dans le même plan et relevés à 90° de manière à être parallèles auxdites cloisons doubles centrales (1, 2; 7, 8; 9, 10), lesdits panneaux simples centraux (19b) ayant même largeur que lesdits panneaux de liaison (3, 4).

2. Casier suivant la revendication 1, caractérisé en ce que lesdits trois panneaux simples relevables (19a, 19b, 19c) sont munis d'encoches (20) et de moyens (21) de verrouillage coopérant avec lesdits panneaux complémentaires (22) conformés à cet effet (24) afin de faciliter la mise et le maintien en forme du casier.

3. Casier suivant la revendication 1 ou 2, caractérisé en ce que l'une au moins des parois des cloisons doubles (7, 8 ; 9, 10) flanquant ladite cloison double centrale (1, 2) est prolongée par une patte (18) réalisée par découpe dans une cloison simple adjacente et située, lorsque le casier est en forme, dans le plan et au-dessus de ladite cloison double centrale (1, 2).

4. Casier suivant l'une des revendications 1 à 3, caractérisé en ce que lesdits panneaux de liaison (3, 4) sont encastrés dans une fenêtre (59) ménagée dans une plaque de carton (60) de niveau avec lesdits panneaux (3, 4), l'ensemble étant susceptible d'être utilisé tel quel après banderol- lage ou enveloppement partiel sous film rétractable.

5. Casier suivant la revendication 4, caractérisé en ce que lesdits panneaux simples (19a, 19b, 19c) sont prolongés par des pattes (61) conformées en poignées de préhension.

6. Machine pour la mise en forme et en place automatique du casier selon l'une des revendications 1 à 3, comportant côte à côte un poste (27) de saisie une à une de découpes (30) empilées à' plat et un poste (28) de mise en forme des casiers et d'insertion dans une boîte réceptrice (38), caractérisée en ce que ledit poste de saisie (27) comporte un chariot (32) mobile entre une position de surplomb de la pile de découpes (30) et une position de surplomb du poste de mise en forme, cependant que ledit poste de mise en forme et d'insertion (28) comporte un conformateur (37) au travers duquel est contrainte de passer chaque découpe (49) pour terminer sa course dans ladite boîte réceptrice (38) positionnée en dessous dudit conformateur (37), ledit dispositif de saisie (31) comportant un premier jeu de ventouses (50) fixes et un second jeu de ventouses (52) mobiles verticalement et assurant l'introduction de la découpe (49) dans le conformateur (37), le mouvement relatif entre lesdites ventouses (50, 52) initiant la formation de la cloison double centrale (1, 2) desdits casiers.

7. Machine suivant la revendication 6, caractérisée en ce qu'elle comporte en outre un dispositif de poussage (35, 36) destiné à achever le passage de la découpe à travers le conformateur (37), ledit dispositif étant constitué d'une plaque (36) mobile verticalement sur un chariot lui-même mobile horizontalement.

8. Machine suivant la revendication 6 ou 7, caractérisée en ce que ledit conformateur (37) est amovible et constitué d'un jeu de cames, guides ou analogues (45, 46, 47) disposés de manière à assurer, lors de la traversée de part en part dudit conformateur, le relèvement et la formation des cloisons verticales simples ou doubles du casier.

## Claims

1. Divider for parallelepiped packing boxes, formed from a single panel of cardboard which is cut, scored and assembled in order to give several adjacent separate compartments, formed from rectangular or square panels (1 to 4 ; 7 to 15), joined to each other, separated by orthogonal or parallel cut or scored lines (5, 11, 16) which, when the divider is assembled, form a double central vertical partition (1, 2) obtained by folding the two central panels against each other; two double lateral partitions (7, 8 ; 9, 10) in the same plane as and on both sides of the said central partition, also obtained by folding the two adjacent panels against each other; and partitions (12 to 15) at right angles to the above-mentioned partitions and formed by single panels, the said single partitions (12 to 15) being joined to the said double side partitions (7, 8 ; 9, 10) along vertical fold lines (16) which roughly follow the vertical intersection axes of the partitions of the divider, and connected to the central double partition (1, 2) by means of linking panels (3, 4) which are perpendicular to both the double and single partitions and which can come into contact with the bottom of the box in which the rack is inserted ; the said divider, designed for packing objects in groups of twelve being characterized in that the said single partitions are extended by additional single panels (22) and the said connecting panels (3, 4) are extended by three single panels (19a, 19b, 19c) situated in the same plane and bent up so that they are parallel to the said double central partitions (1, 2 ; 7, 8 ; 9, 10) the said single central panels (19b) being the same width as the said connecting panels (3, 4).

2. Divider as claimed in claim 1, characterized in that the said three raisable single panels (19a, 19b, 19c) are equipped with slots (20) and means (21) of attachment to the said additional panels (22) which are equipped for this purpose (24) in order to facilitate the assembly of the divider and to help retain its shape.

3. Divider as claimed in claim 1 or 2, characterized in that at least one of the walls of the double partitions (7, 8 ; 9, 10) flanking the said double central partition (1, 2) is extended by a tab (18) formed by a cut in an adjacent single partition and situated when the divider is assembled, above and in the same plane as the said double central partition (1, 2).

4. Divider as claimed in one of the claims 1 to 3, characterized in that the said connecting panels (3, 4) are fixed in a slot (59) formed in a sheet of cardboard (60) on a level with the said panels (3, 4), the whole assembly being ready to use at it is, after binding or partial wrapping in shrink film.

5. Divider as claimed in claim 4, characterized in that the said single panels (19a, 19b, 19c) are extended by tabs (61) which form gripping handles.

6. Machine for assembling and automatic insertion of the divider according to one of the claims 1 to 3, comprising a station (27) for grasping one by one the cut-outs (30) which are stacked flat, and beside this a station (28) for assembling the racks and inserting them into a packing box (38), characterized in that the said grasping station (27) compises a carriage (32) which can move between a position overhanging the pile of cut-outs (30) and a position overhanging the assembly station, whilst the station (28) for assembling and inserting the dividers comprises a shaping device (37) through which each cut-out (49) passes in order to reach the said waiting box (38) positioned below the said shaping device (37), the said grasping device (31) comprising a first set of stationary suction caps (50) and a second set of vertically mobile suction caps (52) which ensures that the cut-out (49) is introduced into the shaping device (37), the relative movement between the said suction caps (50, 52) beginning the action of forming the central double partition (1, 2) of the said racks.

7. Machine as claimed in claim 6, characterized in that it also comprises a pushing device (35, 36) designed to force the cut-out through the shaping device (37), the said pushing device comprising a plate (36) which can move vertically on a carriage this being horizontally mobile.

8. Machine as claimed in claim 6 or 7, characterized in that the said shaping device (37) is detachable and is formed from a set of cams, guides or similar devices (45, 46, 47) disposed in such a way as to ensure, during the movement through the shaping device, that the single or double partitions of the divider are raised and formed.

## Patentansprüche

1. Unterteilungseinsatz für einen quaderförmigen Verpackungsbehälter, der aus einem Kartonzuschnitt durch Schneiden, Falzen und Aufstellen hergestellt ist, um eine Vielzahl von nebeneinanderliegenden, einzelnen Fächern zu bilden, bestehend aus rechteckigen oder quadratischen Wänden (1 bis 4; 7 bis 15), die miteinander fest verbunden und durch orthogonale oder parallele Schnitt- und/oder Falzlinien (5, 11, 16) getrennt sind, die während des Aufstellens des Einsatzes eine zentrale, vertikale doppelte Trennwand (1, 2), die durch Aufeinanderfalten von zwei mittleren Wänden erhalten wird, zwei seitliche doppelte, ebenfalls durch Aufeinanderfalten von zwei benachbarten Wänden erhaltene und zu den besagten Trennwänden orthogonal verlaufende Trennwände (7, 8 ; 9, 10) in der Ebene und auf beiden Seiten der besagten mittleren Trennwand und durch einfache Wände gebildete Trennwände (12 bis 15) bilden, wobei die besagten einfachen Trennwände (12 bis 15) mit den besagten seitlichen doppelten Trennwänden (7, 8; 9, 10) längs vertikaler Falzlinien (16) fest verbunden sind, die im wesentlichen mit den vertikalen Kreuzungsachsen von Trennwänden des Einsatzes zusammenfallen, während sie mit der mittleren doppelten Trennwand (1, 2) über einerseits zu den besagten doppelten Trennwänden und zu den besagten einfachen Trennwänden senkrechte Verbindungswände (3, 4), die in der Lage sind, mit dem Boden des aufnehmenden Behälters in Kontakt zu gelangen, verbunden sind, wobei der besagte Einsatz, der dazu bestimmt ist, Gegenstände in Gruppen von zwölf zu lagern, dadurch gekennzeichnet ist, daß die besagten einfachen Trennwände. durch komplementäre einfache Wände (22) und die besagten Verbindungswände (3, 4) durch drei einfache Wände (19a, 19b, 19c), die in der gleichen Ebene angeordnet und um 90° derart aufgeklappt sind, daß sie parallel zu den besagten mittleren doppelten Trennwänden (1, 2; 7, 8; 9, 10) verlaufen, verlängert sind, wobei die besagten mittleren einfachen Wände (19b) die gleiche Breite wie die besagten Verbindungswände (3, 4) besitzen.

2. Unterteilungseinsatz nach Anspruch 1, dadurch gekennzeichnet, daß die besagten drei einfachen, hochklappbaren Wände (19a, 19b, 19c) mit Ausschnitten (20) und Verriegelungsmitteln (21) versehen sind, die mit den besagten komplementären Wänden (22), die zu diesem Zweck (24) gestaltet sind, zusammenarbeiten, um das Halten des Einsatzes in seiner Form zu erleichtern.

3. Unterteilungseinsatz nach Anspruch 1 oder 2, dadurch gekennzeichnet, daß wenigstens eine Wand der doppelten Trennwände (7, 8 ; 9, 10), die die besagte mittlere doppelte Trennwand (1, 2) flankieren, durch eine Lasche (18), die durch Einschneiden in eine benachbarte einfache Trennwand realisiert und, wenn der Einsatz geformt ist, in der Ebene und über der besagten mittleren doppelten Trennwand (1, 2) angeordnet ist, realisiert ist.

4. Unterteilungseinsatz nach einem der Ansprüche 1 bis 3, dadurch gekennzeichnet, daß die besagten Verbindungswände (3, 4) in ein Fenster (59) eingesetzt sind, das in einer Kartonplatte (60) in Höhe der besagten Wände (3, 4) angebracht ist, wobei das Gesamte in der Lage ist, nach Banderolierung oder teilweiser Umhüllung mit einer Schrumpffolie verwendet zu werden.

5. Unterteilungseinsatz nach Anspruch 4, dadurch gekennzeichnet, daß die besagten einfachen Wände (19a, 19b, 19c) durch Laschen (61) in Form von Griffen verlängert sind.

6. Maschine zum automatischen Aufstellen und Anbringen des Unterteilungseinsatzes nach einem der Ansprüche 1 bis 3, umfassend nebeneinander eine Einrichtung (27) zum aufeinanderfolgenden Ergreifen von flach gestapelten Zuschnitten (30) und eine Einrichtung (28) zum Aufstellen von Einsätzen und zum Einsetzen in einen Aufnahmekarton (38), dadurch gekennzeichnet, daß die besagte Einrichtung (27) zum Ergreifen einen zwischen einer Position oberhalb des Stapels von Zuschnitten (30) und einer Position oberhalb der Einrichtung zum Aufstellen beweglichen Schlitten (32) aufweist, während die besagte Einrichtung (28) zum Aufstellen und Einsetzen einen Formgeber (37) umfaßt, durch den jeder Zuschnitt (49) laufen muß, um in dem besagten Aufnahmekarton (38) zu enden, der unterhalb des besagten Formgebers (37) angeordnet ist, wobei die besagte Greifeinrichtung (31) eine erste Anzahl von feststehenden Saugnäpfen (50) und eine zweite Anzahl von vertikal beweglichen Saugnäpfen (52), die das Einführen des Zuschnitts (49) in den Formgeber (37) sicherstellen, aufweist, wobei die Relativbewegung zwischen den besagten Saugnäpfen (50, 52) die Bildung der mittleren doppelten Trennwand (1, 2) des besagten Einsatzes in Gang setzt.

7. Maschine nach Anspruch 6, dadurch gekennzeichnet, daß sie desweiteren eine Drückvorrichtung (35, 36) umfaßt, die dazu bestimmt ist, den Durchgang des Zuschnitts durch den Formgeber (37) zu bewirken, wobei die besagte Vorrichtung aus einer auf einem Schlitten, der selbst horizontal beweglich ist, vertikal beweglichen Platte (36) gebildet wird.

8. Maschine nach Anspruch 6 oder 7, dadurch gekennzeichnet, daß der besagte Formgeber (37) auswechselbar ist und aus einer Reihe von Daumen, Führungen od. dgl. (45, 46, 47) gebildet wird, die derart angeordnet sind, daß während des Durchlaufs von einer Seite zur anderen des besagten Formgebers das Aufrichten und die Bildung von einfachen oder doppelten Trennwänden des Einsatzes sichergestellt wird.
